# FASCICULE DE BREVET EUROPEEN

(11) **EP 1 053 207 B1**
(45) Date de publication et mention de la délivrance du brevet: **06.05.2004**
(21) Numéro de dépôt: 98962470.5
(22) Date de dépôt: 11.12.1998
(51) Int. Cl.: B67B 7/04

(54) **TIRE-BOUCHON A APPUIS MULTIPLES**
KORKENZIEHER MIT MEHREREN STÜTZPUNKTEN
CORKSCREW WITH MULTIPLE SUPPORTS

(30) Priorité: 28.01.1998 FR 9801183
(43) Date de publication de la demande: 22.11.2000
(73) Titulaire: Lefebvre, Jacques Lucien Jean-Marie, 13790 Rousset (FR)
(72) Inventeur: Lefebvre, Jacques Lucien Jean-Marie, 13790 Rousset (FR)
(86) Numéro de dépôt international: PCT/FR1998/002708
(87) Numéro de publication internationale: WO 1999/038793

(56) Documents cités:
- EP-A- 0 041 026
- CH-A- 515 181

## Description

La présente invention concerne une variante du tire-bouchon du type à levier, encore appelé vulgairement sommelier. L'invention concerne plus particulièrement le fonctionnement du levier 1 et de l'élément de point d'appui 2 à gorges 5 lequel comprend des encoches 7 en forme de goutte d'huile et qui vient s'appuyer sur le bord du col de la bouteille pour permettre l'extraction du bouchon et de l'emplacement de l'axe d'articulation 8 de la tige à vrille 9 qui est plus proche de l'axe d'articulation 6 dudit élément d'appui, de façon à permettre un déplacement plus vertical et rectiligne de la tige à vrille 9 lors de l'extraction du bouchon de liège.

La présente invention concerne une modification du tire-bouchon à levier et portant sur l'élément qui vient s'appuyer sur le rebord du col de la bouteille, spécialement conçu pour permettre une extraction rapide, progressive et complète du bouchon de liège obturant une bouteille.

Les tire-bouchons à levier connus actuellement et d'usage courant, fondent leur fonctionnement sur un mouvement de levier dans lequel le point d'appui situé à l'une de ses extrémités est disposé sur le bord du col de la bouteille, la résistance à vaincre, située dans la zone centrale, est constituée par le bouchon de liège à extraire et la forme appliquée à l'autre extrémité du levier 1 est exercée par le poignet de l'utilisateur.

Quoique très largement utilisés ces tire-bouchons présentent cependant l'inconvénient de ne pouvoir extraire le bouchon en une seule opération à cause de la longueur du bouchon et de la course limitée du levier du tire-bouchon ce qui oblige souvent à reprendre l'opération en réintroduisant la tige à vrille plus profondément et à répéter le mouvement d'extraction, ce qui a pour conséquence de fendre le bouchon ou de le briser et les conséquences qui s'en suivent.

Le document CH-A-515181 montre un tire-bouchon selon les caractéristiques du préambule de la revendication 1.
La présente invention à pour but de limiter le nombre de manipulation à 2 ou 3 et de faciliter les opérations par l'emplacement des encoches sur la gorge. L'invention est définie par les caractéristiques de la revendication 1.

L'invention a également pour but de placer l'axe 8 de la tige à vrille plus près de l'axe 6 le long duquel glisse l'élément de point d'appui à gorges, de façon à ce que l'enlèvement du bouchon se fasse par un mouvement plus vertical.

En effet, le tire-bouchon du type à levier, équipé de l'élément d'appui à gorges et à encoches multiples et une tige à vrille articulée, est remarquable selon l'invention en ce qu'il comprend des encoches situées à plusieurs niveaux sur l'élément de point d'appui, ce qui permet de placer l'axe 6 du levier d'action 1 à différents niveaux de façon à permettre une plus grande marge d'élévation pour l'extraction du bouchon ainsi qu'un déplacement plus vertical de la tige à vrille.

L'originalité de l'invention se fonde sur la possibilité de faire coulisser l'élément d'appui à gorges et à encoches autour et le long de l'axe 6 situé à l'extrémité du levier 1. En effet, sur les tire-bouchons connus actuellement, le point d'appui qui vient se placer sur le rebord du col de la bouteille ne peut qu'amorcer un mouvement de rotation avec le bras du levier auquel il est attaché par un axe ; dans notre invention l'élément d'appui peut non seulement effectuer un mouvement de rotation mais il peut coulisser librement verticalement et modifier ainsi sa hauteur d'intervention pour permettre l'extraction des bouchons les plus longs.

Les figures annexées feront bien comprendre la nouveauté du système inventé ainsi que la manière de son fonctionnement. Sur ces figures des références identiques désignent des éléments semblables.

La Figure 1 montre une vue latérale légèrement de trois quarts du tire-bouchon pour faire voir l'invention avec ces différents éléments déployés.

La Figure 2 montre par des flèches comment l'élément d'appui permet en coulissant de positionner l'axe 6 situé à l'extrémité du levier 1 à différents niveaux d'utilisation en l'engageant dans les encoches à goutte d'huile 7 situées le long des deux gorges 5 de l'élément de point d'appui 2 Figure 1.

La Figure 3 montre le tire-bouchon avant le commencement de l'opération d'extraction lorsque la tige à vrille est complètement enfoncée dans le bouchon.
L'axe 6 du levier 1 est alors positionné dans la première encoche.

La Figure 4 montre la position occupée par le tire-bouchon jusqu'au maximum de la course de l'élément de point d'appui.

La Figure 5 montre la position suivante lorsque le bouchon est déjà sorti partiellement du col de la bouteille et la mise en place de l'axe 6 dans la deuxième encoche pour commencer la phase d'extraction suivante. La troisième encoche peut s'utiliser ensuite de la même façon que précédemment pour des bouchons de type très longs.

La Figure 6 pour le reste, montre que le tire-bouchon de la présente invention comprend dans cette réalisation un manche ou levier 1 lequel comporte à l'extrémité supérieure une encoche 10 pour l'opération destinée à retirer les capsules à couronne et un couteau auxiliaire 11 ; auxiliaire usuel indispensable pour l'opération destinée à retirer la capsule de surbouchage sertie sur le col ou goulot de la bouteille à déboucher.

Figure 1, dans la partie centrale avant du levier 1 est située la tige à vrille 9 pivotant autour d'un axe d'articulation 8. En outre, sur la partie située sur l'extrémité antérieure est placé un axe fixe 6 sur lequel peut coulisser l'élément de point d'appui 2 pour permettre de faire varier le niveau d'élévation en faisant s'engager l'axe fixe 6 dans l'une des différentes encoches situées sur les deux joues 3 de l'élément de point d'appui.

L'élément de point d'appui 2 à gorges comporte un fond 4 (ou un dos) et deux joues latérales 3 ce qui lui donne l'aspect d'un fer en « U » ; joues parallèles dans lesquelles on a pratiqué deux gorges 5 munies d'encoches 7 Figure 1. L'élément de point d'appui est par ailleurs doté d'un rebord en escalier 13 ce qui permet de l'appuyer sur le goulot de la bouteille 14 comme le dessin l'indique dans les Figures 3, 4 et 5.

De cette façon, le tire-bouchon est prêt à agir comme représenté dans les Figures 3, 4 et 5 en exerçant pour cela une force dirigée vers le haut par l'intermédiaire du levier 1 qui entraîne avec lui la vrille 9 et provoque en même temps le commencement de la sorite du bouchon de liège hors du goulot.

Cette disposition permet d'extraire alors le bouchon (Figures 3, 4 et 5) en plusieurs phases suivant son enfoncement et sa dimension hors de la bouteille et cela sans avoir à réintroduire la tige à vrille dans le bouchon.

On peut ainsi obtenir un déplacement continu maximum tel que l'on peut le voir sur les Figures 4 et 5, ce que le tire-bouchon à levier de type courant ne peut faire.

En prévoyant l'axe d'articulation 8 de la tige à vrille 9 Figure 1 plus proche de l'axe 6, le déplacement de la tige à vrille s'élève presque verticalement de sorte que le bouchon 15 (Figures 4 et 5) ne subit peu ou pas d'effort de traction désaxée, et éliminant de la sorte les risques de rupture par torsion de celui-ci. Cette modification de l'élément de point d'appui 2 Figure 1 de la présente invention, permet une utilisation rapide et efficace du fait que l'opération d'extraction se fait successivement en deux ou trois positions de l'axe 6 Figure 1 qui vient se loger dans les encoches en goutte d'huile 7 de l'élément de point d'appui par simple poussée.

L'invention de ce nouveau type d'élément de point d'appui permet son adaptation au tire-bouchon à levier qui se trouve dans le commerce et qui présente des formes plates et de dimensions réduites comme l'imposent les tire-bouchons à levier et qui permettent à l'utilisateur de le porter dans une poche de façon pratique comme c'est le cas des utilisateurs les plus fréquents que sont les garçons de café, de bar ou les sommeliers.

## Revendications

1. Tire-bouchon de type à levier à élément de point d'appui à encoches possédant un talon de point d'appui sur le col de la bouteille, l'élément à encoches étant une barrette en tôle pliée comprenant deux ailes, c'est-à-dire deux parois parallèles (3) formant une section en U avec dans chacune d'elles une gorge (5) et des encoches (7) permettant à l'axe (6) du levier (1) de se déplacer librement et de s'amarrer librement à l'encoche choisie par l'utilisateur par simple poussée ou traction, **caractérisé en ce que** les encoches (7) sont au nombre de 2 ou 3 réparties de façon équidistante sur la majeure partie de la gorge (5) et **en ce que** l'opération d'extraction se fait successivement en 2 ou 3 positions de l'axe (6) qui vient se loger dans les encoches (7) de l'élément de point d'appui par simple poussée.

2. Tire-bouchon selon la revendication 1 **caractérisée en ce que** l'élément de point d'appui (2) comporte des encoches (7) en forme de goutte d'huile situées le long des deux parois parallèles (3) de l'élément de point d'appui (2).

## Claims

1. A lever type corkscrew having a notched fulcrum element possessing a stub for bearing against the neck of a bottle, the notched element being a strip of folded sheet metal having two flanges, i.e. two parallel walls 3 forming a channel section with a slot 5 and notches 7 in each of its walls, enabling the pin 6 of the lever 1 to move freely and to engage freely in the notch selected by the user merely by being pushed or pulled, the corkscrew being **characterized in that** there are two or three notches 7 distributed uniformly over the major portion of the slot 5, and **in that** the extraction operation is performed with the pin 6 occupying two or three positions in succession where it is received in the notches 7 of the fulcrum element merely by being pushed.

2. A corkscrew according to claim 1, **characterized in that** the fulcrum element 2 has drop-shaped notches 7 situated along the two parallel walls 3 of the fulcrum element 2.

## Patentansprüche

1. Hebelkorkenzieher mit Hebelstütze mit Einkerbungen zum Ansatz des Hebelstützpunkts am Flaschenhals, wobei die Hebelstütze mit Einkerbungen einen doppelseitigen Metallbügel darstellt, bei dem die beiden parallelen Seitenstücke (3) ein U-Profil aufweisen, bei denen jedes Seitenstück mit einer Aussparung (5) mit Einkerbungen (7) versehen ist, wodurch die Achse (6) des Hebels (1) frei verschoben und frei in eine vom Benutzer gewählte Einkerbung durch einfaches Drücken oder Verschieben eingerückt werden kann, **dadurch gekennzeichnet, dass** die 2 oder 3 Einkerbungen (7) in gleichmäßigem Abstand über in etwa die gesamte Länge der Aussparung (5) verteilt sind, und dass das Herausziehen sukzessive über zwei oder drei Ansatzpositionen der Achse (6) erfolgt, wobei diese in die Einkerbungen (7) der Hebelstütze durch einfaches Drücken eingerückt wird.

2. Korkenzieher nach Anspruch 1 **dadurch gekennzeichnet, dass** die Hebelstütze (2) Einkerbungen (7) in Form von Öltropfen entlang der beiden parallelen Seitenstücke (3) der Hebelstütze (2) aufweist.
